# EUROPÄISCHE PATENTANMELDUNG

(11) **EP 1 449 978 A1**
(43) Veröffentlichungstag der Anmeldung: **25.08.2004**
(21) Anmeldenummer: 04002883.9
(22) Anmeldetag: 10.02.2004
(51) Int. Cl.: E04D 1/36, E04D 13/14, E04D 13/147, E04B 1/68

(54) **Wand- oder Kaminanschlussband**

(30) Priorität: 20.02.2003 DE 10307431
(71) Anmelder: Lafarge Roofing Components GmbH & Co. KG, 61437 Oberursel (DE)
(72) Erfinder: Hoffmann, Karl-Heinz, 35325 Mücke (DE)
(74) Vertreter: Schickedanz, Willi, Dr. Dipl.-Ing.

(57) **Zusammenfassung**

Die Erfindung betrifft ein Band, das zur Überbrückung von Spalten dient, beispielsweise zur Überbrückung von Spalten zwischen einem Dach und einer anschließenden Wand. Dieses Band besteht im Wesentlichen aus drei Schichten: zwei offenporigen Schichten, zwischen denen sich eine plastisch verformbare Schicht befindet. Die offenporigen Schichten werden mit einem Material getränkt, das bei Luftabschluss flüssig bzw. zähflüssig ist und bei Luftzutritt aushärtet. Das Band wird unter Luftabschluss an eine Baustelle gebracht und dort verlegt, worauf es aufgrund des Luftzutritts aushärtet.

## Beschreibung

Die Erfindung betrifft ein Wand- oder Kaminanschlussband nach dem Oberbegriff des Patentanspruchs 1.

Stößt ein Dach gegen eine Wand oder einen Kamin, bleibt in der Regel zwischen der Wand und den anschließenden Dachsteinen oder -ziegeln ein Spalt, in den es hineinregnen kann. Dieser Spalt muss folglich abgedichtet werden.

Zur Abdichtung dieses Spalts wird in südeuropäischen Ländern oft Mörtel verwendet. Andere Abdichtmittel sind Blei oder Zink oder speziell angefertigte Bänder.

Für die Abdeckung von Firsten sind bereits Dichtungsstreifen bekannt, die einen biegsamen Träger aufweisen, an dessen Unterseite parallel zu dessen Längsrändern verlaufende, zusammendrückbare Dichtungskörper aus Schaumstoff angeordnet sind (EP 0 036 526 A2). Diese Dichtungskörper weisen einen sich an den Träger anschließenden Abschnitt mit rechteckigem Querschnitt auf.

Weiterhin ist ein Schaumstoff-Formkörper für die Eindeckung von Firsten und Graten bekannt, dessen Schaumstoff die Struktur eines dreidimensionalen Drahtgitters hat (DE 39 05 141 A1).

Bei einem anderen bekannten Abdeckstreifen ist ein Grundkörper vorgesehen, der aus einem Luftdurchtrittsöffnungen aufweisenden Schaumgummi, aus einem Schaumstoff oder aus polymeren Kunststoffwirrfasern besteht (DE 43 43 000 A1).

Es ist außerdem ein Verriegelungselement bekannt, das in einem zusammengepressten Zustand gehalten wird und das beim Loslassen expandiert (US 5 072 952). Dieses Verriegelungselement weist ein imprägniertes Schaumelement mit verzögerter elastischer Ausdehnung auf, wobei die Verzögerung durch die Imprägnierung des Schaumelements mit einem klebefähigen Mittel bewirkt wird. Außerdem ist eine Abdeckung vorgesehen, die das Schaumelement abdeckt, wobei die Abdeckung einen Öffnungsbereich definiert, durch welchen das Schaumelement mit Luft in Berührung kommt. Der Schaum expandiert also verzögert, und zwar nur, wenn Luft durch den Öffnungsbereich tritt.

Ferner ist eine plastisch verformbare Materialbahn bekannt, die ein plastisch modellierbares Gitternetz und mindestens eine plastisch verformbare Abdeckmaterialschicht umfasst, die mit dem Gitternetz verbunden ist (DE 100 45 002 A1). Hierbei ist zur Verbindung des Gitternetzes mit der Abdeckmaterialschicht auf das Gitternetz ein dünnes gekrepptes Vlies oder eine dünne Schaumstoffbahn aufgeklebt oder thermisch aufkaschiert.

Schließlich ist auch noch ein ausdehnungsfähiges Dichtungsmaterial in Streifenform bekannt, das z. B. zum Ausfüllen von Lücken zwischen vertikalen Wänden einerseits und Decks von Parkgaragen andererseits geeignet ist (US 4 287 696). Dieser Dichtstreifen weist einen vorgepressten, zusammendrückbaren und ausdehnungsfähigen Verriegelungsstreifen auf, der aus einem offenporigen Kunststoff besteht, der mit einem wasserfesten Kleber imprägniert ist, dessen Viskosität sich mit der Temperatur verändert und ein Volumen von etwa einem Viertel des Volumens im ausgedehnten Zustand hat. Der Dichtstreifen weist außerdem eine Reihe von Bändern auf, die parallel zueinander und in enger Nachbarschaft liegen. Ferner sind metallische Heizmittel vorgesehen, die sich entlang dem Streifen und zwischen den Bändern erstrecken, wobei ihre Enden mit einer elektrischen Energiequelle verbunden werden können. Diese Heizmittel werden durch das Kunststoffmaterial und die Imprägnierung elektrisch isoliert. Durch die Wärme der Heizmittel expandiert der Streifen schnell und stetig und füllt eine Lücke aus.

Der Erfindung liegt die Aufgabe zugrunde, ein Wand- und Kaminanschlussband zu schaffen, das eine dichte und widerstandsfähige Verbindung zwischen Dach und Wand bzw. Kamin ermöglicht.

Diese Aufgabe wird gemäß den Merkmalen des Patentanspruchs 1 gelöst.

Die Erfindung betrifft somit ein Band, das zur Überbrückung von Spalten dient, beispielsweise zur Überbrückung von Spalten zwischen einem Dach und einer anschließenden Wand. Dieses Band besteht im Wesentlichen aus drei Schichten: zwei offenporigen Schichten, zwischen denen sich eine plastisch verformbare Schicht befindet. Die offenporigen Schichten werden mit einem Material getränkt, das bei Luftabschluss flüssig bzw. zähflüssig ist und bei Luftzutritt aushärtet. Das Band wird unter Luftabschluss an eine Baustelle gebracht und dort verlegt, worauf es aufgrund des Luftzutritts aushärtet.

Der mit der Erfindung erzielte Vorteil besteht insbesondere darin, dass das Anschlussband im noch nicht ausgehärteten Zustand besonders weich und leicht verformbar ist. Außerdem verklebt es gut mit dem Dachmaterial und der Wand bzw. dem Kamin. Im ausgehärteten Zustand bildet es eine dichte und widerstandsfähige Verbindung zwischen Dach und Wand bzw. zwischen Dach und Kamin. Es versteht sich, dass das Anschlussband nicht nur als Überbrückungselement zwischen Dach und Wand verwendet werden kann, sondern auch als Überbrückungselement für ähnlich gelagerte Fälle.

Ein Ausführungsbeispiel der Erfindung ist in den Zeichnungen dargestellt und wird im Folgenden näher beschrieben. Es zeigen:
- Fig. 1: einen Querschnitt durch das erfindungsgemäße Anschlussband;
- Fig. 2: das Anschlussband im zusammengerollten Zustand;
- Fig. 3: das Anschlussband in einem luftdichten Behälter;
- Fig. 4: das Anschlussband als Abdichtelement zwischen einem Dach und einem Kamin:
- Fig. 5: das Anschlussband als Abdichtelement zwischen einem Dach und einer Wand.

Die Fig. 1 zeigt das erfindungsgemäße Wand- oder Kaminanschlussband 1 in einer Querschnittsdarstellung. Dieses Anschlussband 1 besteht aus drei Schichten, einer ersten Schicht 2, die ein Aluminiumstreckgitter ist, einer zweiten Schicht 3 aus Schaumstoff und einer dritten Schicht 4 aus Schaumstoff. Die erste Schicht 2 ist zwischen der zweiten Schicht 3 und der dritten Schicht 4 eingebettet.

Bei dem Schaumstoff kann es sich um Polyurethan handeln. Es sind jedoch auch andere Kunststoffe geeignet.

Statt eines weichen und leichten Aluminiumstreckgitters kann als Zwischenschicht auch ein anderes Material verwendet werden, wenn es leicht und plastisch verformbar ist. Anstelle von Schaumstoff können für die beiden äußeren Schichten 3, 4 ein weiches, volumig-flauschiges und dehnfähiges Vlies oder ein Gewebe verwendet werden. Die Dicke der äußeren Schichten 3, 4 beträgt etwa 1 bis 2 mm.

Alle drei Schichten sind zunächst offenporig und werden mit einer Füllmasse, vorzugsweise einer Acryldispersionspaste, die eine relativ dickflüssige und zähe Konsistenz aufweist, durchtränkt und gefüllt.

Diese Acryldispersionspaste härtet bei Zutritt von Luft allmählich aus. Das Aushärten soll jedoch verhindert werden, solange das Anschlussband noch nicht verlegt wird. Einzelheiten über den Mechanismus des Aushärtens sind in der deutschen Patentanmeldung 101 57 286.7 beschrieben, deren Inhalt zum Bestandteil dieser Patentanmeldung gemacht wird.

Um dies zu erreichen, wird das Anschlussband 1 unter Zwischenfügung einer Silikonfolie 5 zusammengerollt.

Das zusammengerollte Anschlussband 1 ist in der Fig. 2 dargestellt. Die fertige Rolle 6 wird sodann in einen luftdichten Behälter 7 gegeben, wie es die Fig. 3 zeigt. Solange keine Luft hinzutritt, bleibt die Rolle 6 weich.

An der Baustelle wird der Deckel 8 des Behälters 7 abgenommen und die Rolle 6 herausgenommen. Nun wird wenigstens ein Stück des Anschlussbands 1 von der Rolle abgeschnitten.

Es versteht sich, dass das Anschlussband 1 nicht zusammengerollt werden muss, sondern dass beispielsweise auch quadratisch oder rechteckig zugeschnittene Anschlussbänder aufeinander gestapelt und in einem quadratischen oder rechteckigen Behälter untergebracht werden können.

Die Fig. 4 zeigt, wie Stücke 9, 10 des Anschlussbands eine Verbindung zwischen einer Bedachung 11 und einem Kamin 12 herstellen. Die Dachsteine 13 bis 16 können hierbei ebene oder profilierte Dachsteine sein, die z. B. auf Sparren 17 mit einer Volldämmung 18 ruhen. Der Kamin 12 ist in der Fig. 4 teilweise geschnitten dargestellt. Eine Kaminverkleidung 19 bildet das Äußere des Kamins 12 und wird teilweise von den Stücken 9, 10 des Anschlussbands überdeckt.

In der Fig. 5 ist dargestellt, wie ein Dach 20, auf dem sich Dachsteine 21 befinden, an eine Wand 22 stößt. Hierbei verbindet ein Anschlussband 23 der vorstehend beschriebenen Art das Dach 20 mit der Wand 22.

## Patentansprüche

1. Wand- und Kaminanschlussband mit einer ersten Schicht (2) aus einem verformbaren Material und einer zweiten Schicht (4) aus offenporigem Material, wobei die zweite Schicht (4) mit einem Stoff durchtränkt ist, der unter einer ersten Bedingung einen ersten Aggregatzustand aufweist und der unter einer zweiten Bedingung einen zweiten Aggregatzustand einnimmt, **dadurch gekennzeichnet, dass** eine dritte Schicht (3) aus einem offenporigen Material vorgesehen ist, die mit einem Stoff durchtränkt ist, welcher unter einer ersten Bedingung einen ersten Aggregatzustand aufweist und unter einer zweiten Bedingung einen zweiten Aggregatzustand einnimmt, wobei die erste Schicht (2) zwischen der zweiten Schicht (4) und der dritten Schicht (3) angeordnet ist.

2. Wand- oder Kaminanschlussband nach Anspruch 1, **dadurch gekennzeichnet, dass** die erste Schicht (2) ein Aluminiumstreckgitter ist.

3. Wand- oder Kaminanschlussband nach Anspruch 1, **dadurch gekennzeichnet, dass** die zweite und dritte Schicht (3, 4) jeweils aus einer Schaumstoffbahn besteht.

4. Wand- oder Kaminanschlussband nach Anspruch 1, **dadurch gekennzeichnet, dass** die zweite und dritte Schicht (3, 4) jeweils aus einem Vlies besteht.

5. Wand- oder Kaminanschlussband nach Anspruch 1, **dadurch gekennzeichnet, dass** die zweite und dritte Schicht (3, 4) jeweils aus einem Gewebe besteht.

6. Wand- oder Kaminanschlussband nach Anspruch 1, **dadurch gekennzeichnet, dass** der Stoff im ersten Aggregatzustand pastenförmig, klebrig und zähflüssig ist und im zweiten Aggregatzustand fest ist.

7. Wand- oder Kaminanschlussband nach Anspruch 1, **dadurch gekennzeichnet, dass** die erste Bedingung Luftabschluss und die zweite Bedingung Luftzufuhr ist.

8. Wand- oder Kaminanschlussband nach Anspruch 3, **dadurch gekennzeichnet, dass** die Schaumstoffbahn aus Polyurethan besteht.

9. Wand- oder Kaminanschlussband nach Anspruch 1, **dadurch gekennzeichnet, dass** der Stoff ein Acrylharz-Lack ist.

10. Wand- oder Kaminanschlussband nach Anspruch 9, **dadurch gekennzeichnet, dass** der Acrylharz-Lack eine wässrige Dispersion ist.

11. Wand- oder Kaminanschlussband nach Anspruch 1, **dadurch gekennzeichnet, dass** das Band im ersten Aggregatzustand luftdicht verpackt ist.

12. Wand- oder Kaminanschlussband nach Anspruch 1, **dadurch gekennzeichnet, dass** das Band (1) im ersten Aggregatzustand zu einer Rolle (6) aufgerollt ist.

13. Wand- oder Kaminanschlussband nach Anspruch 12, **dadurch gekennzeichnet, dass** eine Folie (5) als Trennfolie vorgesehen ist.

14. Wand- oder Kaminanschlussband nach Anspruch 12 und Anspruch 13, **dadurch gekennzeichnet, dass** die Rolle in einer luftdichten Box (7) verpackt ist.

15. Wand- oder Kaminanschlussband nach Anspruch 1, **dadurch gekennzeichnet, dass** die zweite Schicht (3) eine Schaumstoffbahn und die dritte Schicht (4) ein Vlies ist.

16. Wand- oder Kaminanschlussband nach Anspruch 1, **dadurch gekennzeichnet, dass** die erste, zweite und dritte Schicht (2, 3, 4) von dem Stoff durchtränkt sind.
